# EUROPÄISCHE PATENTSCHRIFT

(11) **EP 0 205 929 B1**
(45) Veröffentlichungstag und Bekanntmachung des Hinweises auf die Patenterteilung: **15.11.1989**
(21) Anmeldenummer: 86106905.2
(22) Anmeldetag: 21.05.1986
(51) Int. Cl.: H01R 4/24

(54) **Klemme**
Terminal
Borne

(30) Priorität: 21.05.1985 DE 3518229; 21.05.1985 DE 3518228
(43) Veröffentlichungstag der Anmeldung: 30.12.1986
(73) Patentinhaber: Michely, Alfred, D-6601 Heusweiler 2 (DE)
(72) Erfinder: Michely, Alfred, D-6601 Heusweiler 2 (DE)
(74) Vertreter: Empl, Karl, Dipl.-Ing.

(56) Entgegenhaltungen:
- DE-A- 2 139 712
- FR-A- 2 459 560
- GB-A- 2 130 816
- US-A- 3 510 827

## Beschreibung

Die Erfindung betrifft eine Klemme für den elektrisch leitenden Anschluß einer Leitung ohne vorhergehende Entfernung ihrer Isolierhülle, deren Durchmesser gleich groß wie oder kleiner als ein vorgegebener Maximalwert ist und die einen im Querschnitt mindestens näherungsweise kreisförmigen ein- oder mehrdrähtigen metallischen Leiter umschließt, dessen Durchmesser gleich groß wie oder kleiner als ein vorgegebener Maximalwert ist,

wobei die Klemme einen mindestens zu einer ihrer Stirnseiten offenen Klemmraum aufweist, in den ein Längenabschnitt der anzuschließenden Leitung einführbar ist und wobei die Klemmenlängsachse durch die Längsachse eines derartigen Leitungs-Längenabschnittes definiert ist, dessen Isolierhülle einen Durchmesser entsprechend dem vorgegebenen Maximalwert aufweist und der im Klemmraum der in der Aufnahmestellung befindlichen Klemme angeordnet ist und wobei die Klemme umfaßt

einen Klemmenkörper,

mindestens ein Kontaktdruckstück mit jeweils mindestens einen für die Durchdringung der Isolierhülle und das Eindringen in den Leiter bestimmten kegel- oder keilförmigen Kontaktierungselement, dessen Spitze bzw. Schneide in einer die Klemmenlängsachse enthaltenden ersten Längsmittelebene der Klemme liegt,

mindestens ein am Klemmenkörper gehaltenes Gegendruckstück, wobei das bzw. die Kontaktdruckstücke auf der einen Seite und das bzw. die Gegendruckstücke auf der anderen Seite einer die erste Längsmittelebene in der Klemmenlängsachse lotrecht durchdringenden zweiten Längsmittelebene angeordnet sind

und ein Spannglied, mit dem die Kontakt- und Gegendruckstücke, ausgehend von der Aufnahmestellung, in welcher ihr Abstand größer als der Maximalwert des Außendurchmesser der Isolierhülle ist, in eine Klemmstellung bringbar bzw. in dieser fixierbar sind, in welcher ihr Abstand kleiner als der Minimalwert des Durchmessers des Leiters ist.

Bei einer bekannten derartigen Klemme besteht der Klemmenkörper aus einem angenähert rechteckigen Rohrabschnitt, der durch Umkanten eines Blechstanzteils gebildet ist und der in der Schnittstelle seiner ersten Längsmittelebene mit der in der Mitte seiner axialen Länge befindlichen Quermittelebene einer Gewindebohrung in seinem von der einen Schmalseite des Klemmenkörpers gebildeten Oberteil aufweist.

Innerhalb des Klemmenkörpers ist bei der bekannten Klemme eine durch ein gesondertes Blechstanzteil gebildetes flaches Kontaktdruckstück parallel zur zweiten Längsmittelebene angeordnet, das sich einseitig und einstückig in eine Anschlußfahne verlängert. Das Kontaktdruckstück, an dessen einer Flachseite eine in die Gewindebohrung eingeschraubte Betätigungsschraube angreift, weist auf jeder Seite der Quermittelebene einen rechtwinkelig abgekanteten schmalen rechteckigen Blechrand auf, dergestalt, daß beide Blechränder in zueinander und zur Quermittelebene parallelen Ebenen liegen und in Richtung auf die das Basisteil des Klemmenkörpers bildende andere Schmalseite vorstehen. Seide Blechränder sind an ihren freien Kanten sägezahnförmig gestaltet.

Im wesentlichen in den gleichen Ebenen wie diese Blechränder stehen innen vom Basisteil des Klemmenkörpers als Gegendruckstücke dienende, durch Einprägungen gebildete Nockenpaare vor. Die Nocken jedes Paares sind auf unterschiedlichen Seiten der ersten Längsmittelebene angeordnet und besitzen zum Kontaktdruckstück gerichtete, zur Klemmenlängsachse parallele Grate, deren Abstand angenähert dem Durchmesser des Leiters entspricht, der von der Klemme kontaktiert werden soll.

Damit unter Praxisbedingungen ein leichtes axiales Einführen des Leiters in die bekannte Klemme erfolgen kann, muß die innere Weite zwischen den Seitenteilen des Klemmenkörpers beachtlich größer als der maximale Außendurchmesser der Isolierhülle gewählt werden, für den die Klemme noch einsetzbar sein soll. Besonders Leiter, deren Isolierhülle kleiner als dieser Maximalwert ist, nehmen daher innerhalb des Klemmenkörpers eine undefinierte Lage ein. Beim Anzug der Betätigungsschraube ist es daher nicht wahrscheinlich, daß ein Sägezahn des Kontaktdruckstücks genau mittig auf den Leiter auftrifft. Vielmehr ist zu erwarten, daß der Leiter nur von den Flanken zweier benachbarter Sägezähne erfaßt wird oder in diese stabile Lage abrollt, wobei anlässlich des Kontaktierungsvorganges auch bei großer Kraftausübung noch Reste der Isolierhülle zwischen diesen Flanken und den Leiter eingequetscht bleiben und eine zuverlässige Kontaktierung verhindern können bzw. durch den tangentialen Angriff der Flanken keine zuverlässige Durchdringung einer etwa den Leiter bedeckende Oxydschicht erzielt wird.

Da für den Benutzer der Klemme die Qualität der gerade erzielten Kontaktierung nicht erkennbar ist, wird er regelmäßig die Betätigungsschraube übermäßig stark anziehen, was insbesondere bei einer ungünstigen Lage des Leiters im Klemmenkörper zu einer mechanischen Beschädigung und damit zu einer Bruchgefahr an der Kontaktierungsstelle führt.

Selbst wenn bei der bekannten Klemme eine gute Kontaktierung eintreten sollte, kann sich diese nach einiger Zeit wieder verschlechtern, wenn das Material des Leiters durch Kaltfluß ausweicht und dadurch der Kontaktierungsdruck ganz oder teilweise aufgehoben wird.

Aufgabe der Erfindung ist es, eine Klemme der eingangs genannten Art so weiterzubilden, daß mit oder ohne eine Isolierhülle eingeführte eindrähtige (massive) oder mehrdrähtige (litzenförmige) Leiter unterschiedlichen Durchmessers sicher kontaktierbar sind, wobei eine die mechanische Stabilität des Leiters unzulässige beeinträchtigende Materialverformung und eine Beeinträchtigung des Klemmenkontakts durch betriebsbedingte oder zeitabhängige Einwirkungen, insbesondere durch einen Kaltfluß des Leiters zuverlässig vermieden werden.

Diese Aufgabe wird dadurch gelöst, daß erfindungsgemäß jedes Kontaktdruckstück und/oder Gegendruckstück an dem es tragenden Bauteil über eine die Betätigungskraft des Spanngliedes übertragende Nachsetzfeder abgestützt ist, daß für jede Nachsetzfeder ein erster Anschlag vorgesehen ist, der nach einem vorgegebenen Verformungsweg der Nachsetzfeder zum Eingriff gelangt, diese mindestens teilweise überbrückt und eine Kraftübertragung auf das Kontaktdruckstück bzw. das Gegendruckstück übernimmt,
und daß benachbart zum Kontakt-Gegendruckstück eine Zentrier- und Einschnüreinrichtung für die Leitung vorgesehen ist, welche Backen mit mindestens drei zur Isolierhülle gerichteten Anlageflächen oder- kanten aufweist, wobei auf jeder Seite der ersten Längsmittelebene mindestens eine Anlagefläche angeordnet ist und mindestens eine Backe durch das Gegendruckstück gebildet ist.

Durch diese Ausbildung wird einerseits ein Nachsetzen des Kontaktdruckstückes bzw. Gegendruckstückes erreicht, so daß auch bei einem Kaltfluß des Leiters eine hinreichende Mindest-Kontaktierungskraft ständig beibehalten wird, während andererseits auch für unterschiedliche Durchmesser von Isolierhüllen eine sichere Zentrierung des Leiters auf die erste Längsmittelebene gewährleistet wird, was es wiederum ermöglicht, das Kontaktdruckstück mit Kontaktierungselementen auszurüsten, die für das Durchdringen der Isolierhülle und ein Eindringen in den Leiter mit einer gewünschten Eindringtiefe optimal ausgelegt werden können.

Weitere Vorteile der Erfindung gehen aus den abhängigen Ansprüchen und der nachfolgenden Beschreibung hervor.

Ausführungsbeispiele der Erfindung werden nachfolgend anhand der Zeichnungen erläutert, in denen zwigt:
Fig. 1 eine perspektivische Ansicht einer ersten Ausführungsform der erfindungsgemäßen Klemme,
Fig. 2 einen Querschnitt durch die bei einem Leiter kleineren Durchmessers in Klemmstellung befindliche Klemme gemäß Fig. 1;
Fig. 3 einen Querschnitt durch die bei einem Leiter größeren Durchmessers in Klemmstellung befindliche Klemme gemäß Fig. 1;
Fig. 4 eine Stirnansicht einer Modifikation der ersten Ausführungsform;
Fig. 5 einen Längsschnitt gemäß der Linie V - V in Fig. 4;
Fig. 6 einen Längsschnitt gemäß der Linie VI - VI in Fig. 4;
Fig. 7 eine Stirnansicht einer geänderten Ausbildung des Deckels und Gegendruckstücks;
Fig. 8 einen Längsschnitt gemäß der Linie VIII -VIII in Fig. 7;
Fig. 9 eine perspektivische, teilweis geschnittene Ansicht einer zweiten Ausführungsform der erfindungsgemäßen Klemme;
Fig. 10 einen Teil-Längsschnitt, geführt in der ersten Längsmittelebene Y der Klemme gemäß Fig. 9 in Aufnahmestellung;
Fig. 11 einen Querschnitt gemäß der Linie XI - XI in Fig. 10;
Fig. 12 einen Teil-Längsschnitt, geführt in der ersten Längsmittelebene Y der Klemme gemäß Fig. 9 in Klemmstellung;
Fig. 13 einen Querschnitt gemäß der Linie XIII - XIII in Fig. 12;
Fig. 14 einen Längsschnitt, geführt in der ersten Längsmittelebene Y einer dritten Ausführungsform der erfindungsgemäßen Klemme, in Aufnahmestellung;
Fig. 15 einen Querschnitt gemäß der Linie XV - XV in Fig. 14, jedoch für die in Klemmstellung befindlichen Klemme mit eingelegter Leitung;
Fig. 16 einen Längsschnitt gemäß der Linie XVI - XVI in Fig. 15 ohne eingelegte Leitung;
Fig. 17 eine perspektivische Ansicht des unteren Teils einer vierten Ausführungsform der erfindungsgemäßen Klemme;
Fig. 18 eine Stirnansicht der Klemme gemäß Fig. 17 einschließlich ihres oberen Teils;
Fig. 19 eine Stirnansicht einer fünften Ausführungsform der erfindungsgemäßen Klemme, in Aufnahmestellung;
Fig. 20 eine Stirnansicht einer Klemme gemäß Fig. 19, jedoch in Klemmstellung (verkrimpt),
Fig. 21 einen Längsschnitt gemäß der Linie XXI - XXI in Fig. 20;
Fig. 22 eine Draufsicht einer Klemme gemäß Fig. 19, jedoch in Klemmstellung (verkrimpt);
Fig. 23 einen Längsschnitt gemäß der Linie XXIII - XXIII in Fig. 22.

Allgemein ist festzustellen, daß alle Klemmen (auch diejenigen bekannter Bauart) entsprechend ihrer konstruktiven Auslegung und Dimensionierung nur für Leitungen geeignet sind, deren Abmessungen innerhalb eines bestimmten Bereiches liegen. Im Sinne der vorliegenden Erfindung sind unter "vorgegebenen Maximalwert" für den Durchmesser der Isolierhülle und "vorgegebenen Minimalwert" für den Durchmesser des Leiters diejenigen Grenzabmessungen einer Leitung zu verstehen, bei denen eine erfindungsgemäß ausgebildete Klemme noch ihre bestimmungsgemäße Funktion sicher erfüllt, wenn auch bei Überschreitung dieser Grenzabmessungen noch Vorteile gegenüber vorbekannten Klemmen bestehen können.

Die in den Fig. 1 - 3 veranschaulichte Klemme ist für den Anschluß einer Leitung mit einem metallischen Leiter 1 und einer Isolierhülle 2 bestimmt, die ungeschnitten durch die Klemme hindurchgeführt ist, d.h. beispielsweise von einem elektrischen Energieverteiler kommt, von der Klemme für den Anschluß eines Stromverbrauchers kontaktiert wird und zu einem weiteren Stromverbraucher führt. Diese Klemme ist darüber hinaus auch für den Anschluß eines blanken Leiters oder einer nur an der Klemmstelle von ihrer Isolierhülle befreiten Leitung und/oder einer geschnittenen, d.h. mit ihrem freien Ende eingeführten Leitung geeignet. Die Klemme ist ferner einsetzbar für massive sowie für mehrdrähtige Leiter.

Wie am besten aus Fig. 1 ersichtlich ist, enthält die Klemme einen in seiner Gesamtheit mit 3a bezeichneten Klemmenkörper, der sich aus einem Sockel 4a und einem zum ungeschnittenen Einlegen des Leiters abhebbaren Deckel 5a zusammensetzt. Die Klemme weist eine Klemmenlängsachse 0 auf (Fig. 3), welche definiert ist durch die Längsachse eines in den Klemmraum der in Aufnahmestellung befindliche Klemme eingelegten Längenabschnittes der Leitung, deren lsolierhülle den vorerwähnten maximalen Durchmesser aufweist und an Bauteilen der Klemme anliegt, welche den Klemmraum in Richtung auf ein später noch näher erläutertes Kontaktdruckstück begrenzen. Die Klemme weist ferner eine die Klemmenlängsachse 0 enthaltende, sich mittig durch den Sockel 4a und den Deckel 5a erstreckende erste Längsmittelebene Y, sowie eine auf dieser lotrecht stehende, die Klemmenlängsachse 0 enthaltende zweite Längsmittelebene X und eine die Klemme bezüglich ihrer Längserstreckung mittig teilende, von der Klemmenlängsachse 0 lotrecht durchdrungene, nahe der Schnittebenen der Fig. 2 und 3 gelegene Quermittelebene Z auf. Auf diese Achsen und Ebenen wird auch bei der Erläuterung der weiteren Ausführungsbeispiele Bezug genommen.

Der Sockel 4a ist aus einem Blechstanzteil gebildet und enthält einen ebenen, rechteckigen, zur zweiten Längsmittelebene X parallelen Basisteil 6a, an dessen beiden Längsseiten 7, 8 sich über 90°- Biegungen in ihrer grundsätzlichen Form ebenfalls ebene und rechteckige Seitenteile 9a, 10a anschließen, welche sich somit zu beiden Seiten der ersten Längsmittelebene Y und parallel zu dieser erstrecken. Von den Querseiten 11 und 12 des Basisteils 6a stehen einstückig angeformte Zungen 13a, bzw. 14a vor, welche jeweils um 180° haarnadelförmig nach innen zwischen die Seitenteile 9a, 10a so eingebogen sind, daß sich ihre im wesentlichen ebenen Endabschnitte in gleichem Abstand von der Innenfläche des Basisteils 6a befinden und daß zwischen ihren aufeinander zu weisenden Enden ebenfalls ein Abstand verbleibt. Jede Zunge 13a, 14a stellt eine Biegefeder dar und beide Zungen zusammen bilden in ihrer Gesamtheit ein lotrecht zur zweiten Längsmittelebene X wirksame Nachsetzfeder 15a (Fig. 2 und 3).

Auf diese Nachsatzfeder 15a, nämlich auf den vom Basisteil 6a abgewandten Flächen der Endabschnitte der Zungen 13a, 14a, liegt ein in seiner Gesamtheit mit 16a bezeichnete Kontaktdruckstück auf, welches aus elektrisch gut leitendem Material besteht und die Form eines rechteckigen, angenähert der Größe des Basisteils 6a entsprechenden Streifens aufweist, der mit Spiel zwischen den Seitenteilen 9a, 10a angeordnet ist. Das Kontaktdruckstück 16a verlängert sich einseitig in eine Anschlußfahne 16', welche zu einem mit der Klemme anzuschließenden, nicht dargestellten Gerät führt, beispielsweise zu einem Schalter oder einer Steckdose oder einer weiteren Klemme.

Vom Kontaktdruckstück 16a steht in Richtung auf den Deckel 5a ein Kontaktierungselement 17a in Form einer prismatischen Rippe vor, deren schneidenartige mittlere Kante in der ersten Längsebene Y liegt und sich beiderseits der Quermittelebene Z mit einer Gesamtlänge erstreckt, die größer als der minimale Durchmesser des zu kontaktierenden Leiters 1 ist und vorzugsweise das 3-fache dieses Durchmessers beträgt. Der Winkel zwischen den die schneideartige Kante bildenden Flächen der Rippe ist kleiner oder gleich 45° Die Härte der Rippe muß größer als die Härte des zu kontaktierenden Leiters 1 sein. Für einen universellen Einsatz der Klemme soll die Brinell-Härte HB der Rippe 17a über 120 kp/mm² liegen. Besteht das Kontaktdruckstück aus einem Material, das diesen Härteanforderungen entspricht, kann seine Rippe auch damit einstückig ausgebildet sein.

Jedes Seitenteil 9a, 10a enthält zwei obere und zwei untere (dem Basisteil 6a näherliegende), nach innen gebogene Lappen 18a bzw. 19a, welche Randbereiche des Kontaktdruckstückes 16a übergreifen bzw. untergreifen. Die Oberseiten von allen vier unteren Lappen 19a liegen in einer gemeinsamen, zur zweiten Längsmittelebene X parallelen Ebene und bilden zusammen einen ersten Anschlag 21a, der den Hub des Kontaktdruckstückes 16a und der Nachsetzfeder 15a im Kompressionssinn begrenzt. Die Unterseiten von allen vier oberen Lappen 18a liegen in einer anderen gemeinsamen Ebene, die zur zweiten Längsmittelebene ebenfalls parallel ist, deren Abstand zum Basisteil 6a jedoch größer ist und bilden einen zweiten Anschlag 20a, der einen solchen Abstand zum Basisteil 6a aufweist, daß die Nachsetzfeder 15a mit Vorspannung am Kontaktdruckstück 16a anliegt und dieses kraftschlüssig am zweiten Anschlag 20a hält.

Durch Stanzschnitte sind aus den Seitenteilen 9a, 10a jeweils streifenförmige Biegefedern so herausgetrennt, daß diese nur an Linien 22a, die dem Basisteil 6a benachbart sind und in einer zur zweiten Längsmittelebene X parallelen Ebene liegen, mit dem restlichen Material der Seitenteile zusammenhängen. Diese Biegefedern wirken als Schwenkhebel 23a, deren Schwenkachsen somit parallel zur Längsmittelachse 0 verlaufen, in den zugeordneten Seitenteilen 9a bzw. 10a, sowie angenähert in Höhe der Nachsetzfeder 15a bzw. des Kontaktdruckstückes 16a liegen.

Benachbart zu den Linien 22a sind die Biegefedern nach innen gebogen und stehen in beidseitig am Kontaktdruckstück 16a vorgesehenen Aussparungen 16"a ein und halten dadurch das Kontaktstück formschlüssig in Richtung der Längsmittelachse O. Benachbart zu den von den Linien 22a abgekehrten freien Enden sind beide Biegefedern um eine oder mehrere, jeweils zur Klemmenlängsachse 0 parallele Biegeachsen so umgebogen, daß Schrägflächen 24a entstehen, welche im spannungsfreien Zustand der Biegefedern mindestens teilweise über die restliche Außenfläche des zugeordneten Seitenteils 9a, 10a vorstehen und mit diesem einen nach oben offenen Winkel einschließen, der wesentlich größer als 90° und wesentlich kleiner als 180° ist.

Die beiden Schwenkhebel 23a tragen auf den einander zuweisenden Flächen Backen 25a, deren rechteckige Anlageflächen 26a sich beiderseits der zweiten Längsmittelebene X und der Quermittelebene Z erstrecken (Fig. 2 und 3). Die Backen 25a können durch Längenabschnitte der Schwenkhebel 23a selbst gebildet sein und dabei deren ganze Breite (in Richtung der Klemmenlängsachse 0) einnehmen, oder durch daran vorgenommene Ausprägungen gebildet sein.

Das freie Ende jedes Seitenteils 9a, 10a weist beidseitig rechteckige Ausklinkungen auf, dergestalt, daß das Seitenteil sich zwischen niedrigeren Endkanten, welche insgesamt eine in einer zur zweiten Längsmittelebene X parallelen Ebene liegende Auflagefläche 27a bilden, mit zwei rechteckigen Blechabschnitten 9'a, bzw. 10'a verlängert, welche je beiderseits der Schwenkhebel 23a liegen. In jedem Blechabschnitt 9'a , 10'a ist durch Verformung eine nach außen vorstehende Nase gebildet. Alle vier Nasen liegen in einer gemeinsamen, zur zweiten Längsmittelebene X parallelen Ebene und bilden erste Rasten 28a, welche mit später erläuterten zweiten Rasten 29a zum Eingriff bringbar sind.

Der Deckel 5a besteht aus einem einstückigen Blechstanzteil mit einem ebenen rechteckigen Mittelteil 30a, an dessen beiden Längsseiten 31, 32 sich über 90° Biegungen ebenfalls ebene und rechteckige Randteile 33a bzw. 34a anschließen, an die sich wiederum leicht nach auswärts gestellte rechteckige Schrägflächen 35a bzw. 36a anschließen. Der innere Abstand zwischen den Längsseiten 31, 32 ist gleich oder geringfügig größer als der äußere Abstand zwischen den Seitenteilen 9a, 10a des Sockels 4a.

Parallel zu und dicht an den Längsseiten 31, 32 des Mittelteils 30a sind in dieses Längsschlitze 37a, 38a eingestanzt, deren äußere Schlitzränder die bereits erwähnten zweiten Rasten 29a bilden. Ferner sind aus dem Mittelteil 30a und angrenzenden Bereichen der Randteile 33a, 34a zwei rechteckige Zungen versetzt zueinander ausgestanzt, welche über zur Längsachse des Deckels parallele Biegungslinien aufeinanderzu so nach innen umgebogen sind, so daß (bei auf den Sockel 4a aufgesetztem Deckel 5a) ihre freien, in Längsrichtung versetzt aufeinanderfolgenden Kanten 39'a, 39"a im wesentlichen in der ersten Längsmittelebene Y, sowie in einer Geraden liegen, welche zur Klemmenlängsachse 0 parallel ist. Die beiden Zungen bilden zusammen ein Gegendruckstück 40a und dieses wiederum ist Bestandteil einer die Backen 25a enthaltenden Zentrier- und Einschnürvorrichtung für die zu kontaktierende Leitung. Die dem Kontaktdruckstück 16a zugekehrten Kanten 39'a, 39"a des Gegendruckstückes sind so ausgebildet, daß sie aufgrund ihrer größeren Längenausdehnung und/oder eines größeren Winkels zwischen den sie bildenden Flächen und /oder ihrer stärkeren Abrundung ein geringeres Eindringvermögen in die Isolierhülle 2 bzw. den Leiter 1 aufweisen, als das Kontaktierungselement 17a des Kontaktdruckstücks 16a.

Abgesehen von der Anschlußfahne 16' im Sockel 4a und der versetzten Anordnung der Zungen im Deckel 5a ist die Klemme völlig symmetrisch ausgebildet, und zwar sowohl hinsichtlich der ersten Längenmittelebene Y, als auch hinsichtlich der Quermittelebene Z.

Weitere Vorteile der erfindungsgemäßen Klemme ergeben sich aus der folgenden Erläuterung ihrer Wirkungsweise. Dieser Erläuterung liegt der Anschluß eines massiven, ungeschnittenen Leiters 1 runder Querschnittsform mit einer Isolierhülle 2 zugrunde, wobei ergänzend auch auf den Anschluß eines Leiters 1 größeren Durchmessers mit einer Isolierhülle 2 ebenfalls größeren Außendurchmessers eingegangen wird.

Der Leiter 1 wird in den Sockel 4a des geöffneten Klemmenkörpers 3a (vgl. Fig. 1) eingelegt, wobei er auf dem Kontaktierungselement 17a das Kontaktdruckstückes 16a mit seiner Isolierhülle 2 aufliegt und sich zwischen den Anlageflächen 26a der Backen 25a befindet. Anschließend wird der Deckel 5a auf den Sockel 4a aufgesetzt, wobei die Blechabschnitte 9'a, 10'a der Sockel-Seitenteile 9a, 10a zwischen die Deckel-Randteile 33a, 34a einstehen. Bei weiterer Annäherung des Deckels 5a an den Sockel 4a, wobei die Aufbringung der erforderlichen Druckkraft in Richtung des Pfeiles A vorzugsweise mittels eines Werkzeugs (beispielsweise eine Zange) oder mittels einer mit der Klemme zusammengebauten kraftverstärkenden Einrichtung beispielsweise einer Druckschraube oder eines Hebels oder Exzenters erfolgt werden folgende Vorgänge ausgelöst:
- Die ersten Rasten 28a am Sockel 4a laufen auf die Schrägflächen 35a, 36a am Deckel 5a auf, wodurch die Seitenteile 9a, 10a federnd geringfügig aufeinanderzu verbogen werden.
- Die Blechabschnitte 9'a, 10'a der Seitenteile 9a, 10a beginnen, durch die Längsschlitze 37a, 38a hindurchtreten.
- Die Schrägflächen 35a, 36a laufen auf die Schrägflächen 24a der Schwenkhebel 23a auf, wobei sich die Backen 15a mit den Anlageflächen 26a einander nähern, den Leiter 1 bezüglich der ersten Längsmittelebene Y zentrieren und in seine Isolierhülle 2 einzudringen beginnen.
- Das Gegendruckstück 40a drückt mit seinen Kanten 39'a, 39"a auf die Isolierhülle 2 und preßt diese auf der gegenüberliegenden Seite auf das Kontaktierungselement, wobei die Kanten 39'a, 39"a und noch stärker das Kontaktierungselement 17a (Rippe) in die Isolierhülle 2 eindringen.
- Das Kontaktdruckstück 16a bewegt sich gegen die Wirkung der Nachsetzfeder 15a, bis es zur Anlage am ersten Anschlag 21 a kommt.
- Die Kanten 39'a, 39"a haben die Isolierhülle 2 durchstoßen und liegen auf dem Leiter 1 auf, während das Kontaktierungselement (Rippe) 17a weiter in die Leiter 1 eindringt, bis die Innenfläche des Deckel-Mittelteils 30a die Auflagefläche 27a berührt und die ersten und zweiten Rasten 28a bzw. 29a einfallen.

Die Backen 25a (deren Anlageflächen 26a bis zum Leiter 1 vordringen können) bewirken, daß dieser mit seiner Längsachse L immer in der ersten Längsmittelebene Y verbleibt und daher stets ein mittiges Eindringen des Kontaktierungselements in den Leiter 1 gesichert ist. Die relative Lage der Bauteile der Klemme ist dabei so gewählt, daß bei einem Leiter 1 mit dem minimalen Durchmesser, für welchen die Klemme als untere Grenze ausgelegt ist, die ersten und zweiten Rasten 28a bzw. 29a erst dann einfallen können, wenn bei am zweiten Anschlag 21a a anliegendem Kontaktdruckstück 16a der Abstand zwischen Kontaktierungselement und Kanten um einen vorgegebenen Wert (beispielsweise um 1 mm) kleiner ist als der erwähnte minimale Durchmesser des Leiters 1, wobei die Auflagefläche 27a nur eine geringfügig über die Raststellung hinausgehende weitere Annäherung von Deckel 5a und Sockel 4a zuläßt. Das Einfallen der Rasten 28a, 29a ist daher ein sicheres Indiz, daß das Kontaktierungselement 17a um ein für die sichere Kontaktierung des Leiters erforderliches Maß in diesen eingedrungen ist, wobei zudem sichergestellt ist, daß das Kontaktierungselement 17a den Leiter 1 nicht völlig durchtrennen kann. Als zusätzliche Maßnahme, um diese unerwünschte Wirkung zu verhindern, kann die Höhe des Kontaktierungselements 17a auf einen Wert begrenzt sein, der kleiner als der minimale Durchmesser des Leiters 1 ist.

Tritt im Laufe der Zeit ein Kaltfluß des Leiters ein, wird dieser durch die Nachsetzfeder 15a kompensiert, welche das Kontaktdruckstück 16a nachführt und dafür sorgt, daß permanent der Leiter 1 zwischen dem Gegendruckstück 40a und dem Kontaktierungselement (Rippe 17a) des Kontaktdruckstücks 16a mit einer Mindestkraft eingespannt bleibt, welche für eine zuverlässige Kontaktierung ausreicht.

Die Nachsetzfeder 15a ist vorzugsweise so dimensioniert, daß die zum Abheben des Kontaktdruckstückes 16a vom zweiten Anschlag 20a in Richtung auf den ersten Anschlag 21a aufzubringende Kraft genügt, daß das Kontaktierungselement (Rippe) 17a die Isolierhülle 2 durchschneidenden und eine mögliche Oxydschicht des Leiters 1 durchdringen kann und evtl. um einen geringen Betrag in diesen eindringen kann, wobei aber diese Kraft nicht für ein völliges Durchtrennen des Leiters 1 durch das Kontaktierungselement ausreichen soll.

Bei dem in Fig. 3 veranschaulichten Fall eines dickeren Leiters 1 mit einer lsolierhülle 2, deren Durchmesser dem vorgegebenen Maximalwert entspricht, für welchen die Klemme ausgelegt ist, füllt diese Isolierhülle 2 den Raum zwischen den Anlageflächen 26a der Backen 25a fast völlig aus oder sie liegt an diesen Anlageflächen schon mit einer kleinen Vorspannung an. Ein unerwünscht hoher Druck der Backen 25a beim Kontaktierungsvorgang wird durch eine elastische (ggf. auch teilweise plastische) Verformung der die Anlageflächen 26a tragenden Schwenkhebel 23a insbesondere in dem zwischen den Schrägflächen 24a und den Backen 25a gelegenen Längenabschnitten vermieden. In ähnlicher Weise ist durch die Dimensionierung und Formgebung der Zungen, aus denen das Gegendruckstück 40a gebildet ist, eine elastische und /oder plastische Verformbarkeit in einem Maße sichergestellt, daß auch bei am ersten Anschlag 21a anliegendem Kontaktdruckstück 16a das Kontaktierungselement nur mit einer vorgegebenen maximalen Kraft in den Leiter 1 eindringen kann und somit auch der Eindringungsweg des Kontaktierungselements begrenzt ist.

Zum Lösen der Klemme vom Leiter 1 genügt es, einen Druck in Richtung der Pfeile J (Fig. 2) auszuüben. Hierdurch werden die Sockel-Seitenteile 9a, 10a federnd aufeinanderzugebogen, wodurch die Rasten 28a, 29 a entklinkt werden, so daß der Deckel 5a vom Sockel 4a abziehbar ist und die Bauteile wieder die Lage gemäß Fig. 1 einnehmen.

Bei der folgenden Beschreibung von Alternativen und weiterer Ausführungsbeispiele sind die vorstehend gegebenen Erläuterungen ergänzend heranzuziehen. Gleichgestaltete bzw. -wirkende Bauteile sind mit den gleichen Bezugszeichen (ggf. mit abweichenden Indizes) versehen.

Bei der Klemme gemäß Fig. 4 - 6 verweisen die strichpunktierten Linien in Fig. 4 auf die Möglichkeit, die Blechabschnitte 9'b, 10'b der Seitenteile 9b, 10b zu verlängern und an ihnen zwei Gruppen von Nasen auszubilden, so daß neben inneren ersten Rasten 28b (entsprechend Fig. 1 - 3) zusätzliche äußere erste Rasten 28'b vorliegen. Der Deckel 5b kann daher auf den Sockel 4b in einer inneren Raststellung gehalten werden, bei welcher die ordnungsgemäße Kontaktierung des Leiters 1 erfolgt (Rasten 29b greifen in Rasten 28b), sowie in einer vorhergehenden, mit geringerem Druck (beispielsweise mit den Fingern) in Richtung des Pfeils A erzielbaren äußeren Raststellung, in welcher der Deckel 5b bereits unverlierbar mit dem Sockel 4b zusammenhängt und ein geschnittener Leiter in Richtung seiner Längsachse in die Klemme einführbar ist (Rasten 29b greifen in Rasten 28'b ein).

Die das Gegendruckstück 40b bildenden Zungen des Deckels 5b weisen zwei zur ersten Längsmittelachse Y parallele Abschnitte auf, so daß die Verformbarkeit geringer und die auf den Leiter 1 ausübbaren Druckkräfte größer sind. Die an den Sockel 4b angeformten, die Nachsetzfeder 15b bildenden Zungen 13b, 14b weisen an ihren freien Enden kurze 90°-Abkröpfungen 13'b, 14'b auf. Ihre Endflächen sind zur Berührung mit der Innenfläche des Basisteils 6b bringbar, welches den ersten Anschlag 21b für das Kontaktdruckstück 16b bildet. Letzteres trägt als Kontaktierungselemente 17'b, 17"b zwei Rippen, welche jeweils auf unterschiedlichen Seiten der ersten Längsmittelebene Y liegen und zwischen ihren schneidenartigen Kanten einen Abstand aufweisen, der geringer als der minimale Durchmesser des Leiters 1 ist, der von der Klemme noch kontaktiert werden soll. Eine solche Ausbildung mit zwei nebeneinanderliegenden Kontaktierungselementen ist nur für besondere Anwendungsfälle bestimmt, da festgestellt wurde, daß die besonderen Vorteile der erfindungsgemäßen Klemme mit Kontaktierungselementen erreicht wurden, deren, Spitzen oder Kanten in der ersten Längsmittelebene Y liegen.

Jede Backe 25b ist zur Erleichterung der Einführung des Leiters bis nahe an den Deckel 5b verlängert und ihre Anlagefläche 26b besteht aus mehreren scharfen Kanten, die mindestens näherungsweise parallel zur ersten Längsmittelebene Y und zur Quermittelebene Z verlaufen und an streifenartigen Elementen ausgebildet wird, welche teilweise aus dem Material des Schwenkhebels 23b ausgestanzt und gebogen sind (vgl. insbesondere Fig. 5).

Der in den Fig. 7 und 8 veranschaulichte Deckel 5c ist anstelle der vorbeschriebenen Deckel 5a bzw. 5b und nach entsprechender Adaption auch für die Ausführungsform gemäß Fig. 18 - 17 einsetzbar. Das Gegendruckstück 40c ist durch mehrere, ausschließlich aus dem Deckelmittelteil 30c ausgestanzte Zungen gebildet, welche um zur Quermittelebene Z parallele Biegeachsen um 90° nach innen umgekantet sind und durch trapezförmige Ausklinkungen gebildete, in zur Quermittelebene 2 parallelen Ebenen gelegene Anlagekanten 39'c, 39"c aufweisen, welche die Zentrierung und Einschnürung der Leitung verbessern.

Bei der Klemme gemäß Fig. 9 - 13 (zweite Ausführungsform) verlängert sich die durch zwei haarnadelförmige Zungen gebildete Nachsetzfeder 15d an ihren beiden freien Enden über 90°-Biegungen in je ein Kontaktdruckstück 16d. Die Kontaktierungselemente 17'd, 17"d dieser Kontaktdruckstücke 16d sind durch dachförmige Endflächen in Form von in Axialrichtung sehr kurzen prismatischen Rippen gebildet, deren Kanten in der ersten Längsmittelebene Y liegen. Die Nachsetzfeder 15d ist von einer weiteren Feder 23d mit zwei haarnadelförmigen Zungen umgeben, welche sich jeweils an ihren beiden Enden über 90°-Biegungen in Backen 25d fortsetzen, welche an ihren Enden dreieckige Ausklinkungen aufweisen, durch welche je ein Paar von schrägen Anlageflächen 26d gebildet werden, die sich in der ersten Längsmittelebene Y schneiden. In der Aufnahmestellung befinden sich die Kanten der Kontaktierungselemente 17'd, 17"d und die Schnittstellen der Anlageflächen 26d angenähert in der gleichen, zur zweiten Längsmittelebene X parallelen Ebene.

Die Nachsetzfeder 15d ist an einer Seite der gemeinsamen unteren Schenkel mit den gemeinsamen unteren Schenkeln der Feder 23d über eine um 180° gebogene erste Lasche 55d verbunden, welche seitlich vorsteht und einen Bestandteil einer Raste 28'd bildet. Die weitere Feder 23d wiederum ist über eine zweite Lasche 56d, welche auf der anderen Seite des gemeinsamen Schenkels vorsteht und einen Bestandteil einer Raste 28"d bildet, mit einem flachen Basisteil 6d verbindet, das sich in eine Anschlußfahne 16' fortsetzt. Alle vorstehend beschriebenen Bauteile bilden den Sockel 4d der Klemme und bestehen aus einem einstückigen, gebogenen Blechstanzteil.

Auf diesen Sockel 4d ist ein Deckel 5d mit Randteilen 33d, 34d und in diesen angeordneten Rastöffnungen 37d, 38d für die Rasten 28'd, 28"d aufsetzbar. Im Mittelteil 30d dieses Deckels 5d ist ein Paar von durch U-förmige Ausstanzungen gebildeten Lappen, welche in ihrer Gesamtheit das Gegendruckstück 40d bilden, so nach nach innen eingebogen, daß im Bereich der Quermittelebene 2 zwei schräge Anlagekanten 39'd, 39"d (Fig. 11) gebildet werden, welche sich (bzw. ihre gedachten Verlängerungen) in der ersten Längsmittelebene Y treffen. Weitere Öffnungen 57d im Deckel 5d dienen der ungehinderten Bewegung der Backen 25d.

Die zu kontaktierende Leitung wird auf die Anlagefläche 26d aufgelegt und der Deckel 5d aufgesetzt (Fig. 10 und 11), wobei bereits eine erste Zentrierung eintritt. Bei weiterer Bewegung des Deckels in Richtung des Pfeiles A kommen Anlagehaken 39'd, 39"d in Berührung mit der Isolierhülle 2 und die (weitere) Feder 23d wird nach unten gedrückt, wobei sich die Zentrierung auf die erste Längsmittelebene Y verstärkt und der Leiter 1 eine Einschnürung erfährt. Die Kontaktierungselemente 17'd, 17" dringen in die Isolierhülle 2 und anschließend in geringem Maß in den Leiter 1 ein. Bei weiterer Bewegung des Deckels in Richtung des Pfeiles A wird auch die Nachsetzfeder 15d nach unten gedrückt, bis ihre oberen Schenkel im Bereich der 90°-Biegung zur Anlage am gemeinsamen unteren Schenkel kommen (Anschlag 21d). Bei Fortführung der Bewegung dringen die Kontaktierungselemente 17'd, 17"d in dem gewünschten Maß in den Leiter 1 ein, worauf die Rasten 28'd, 28"d in die Rastöffnungen 37d, 38d einfallen und eine weitere Bewegung unterbinden und die Klemme in der Klemmstellung halten.

Die in den Fig. 14 - 16 veranschaulichte dritte Ausführungsform weist einen im Prinzip als rechteckiges Rohr geformten Klemmkörper 3e auf, dessen Deckel (erste Schmalseite) 5e eine Gewindebohrung mit einer Schraube 60e als Spannglied der Klemme enthält und an dessen Basis (zweite Schmalseite) 6e ein Gegendruckstück 40e mit Anlagekanten 39'e, 39"e ausgebildet ist, wie es für die zweite Ausführungsform erläutert wurde. Das Kontaktdruckstück 16e weist die Form eines im Querschnitt rechteckigen Stabes auf, von dem nach unten ein Führungsausleger 58e und das Kontaktierungselement 17e vorstehen.

Zwischen dem freien Ende der Schraube 60e und der Oberseite des Kontaktdruckstückes 16e erstreckt sich im wesentlichen parallel zur zweiten Längsmittelebene X und annähernd die innere Weite des Klemmenkörpers 3e ausfüllend der gemeinsame Teil 59e einer kombinierten Biegefeder. Diese teilt sich in auf jeder Seite der Quermittelebene Z in drei zur ersten Längsmittelebene Y parallele Federn auf. Die zentrale Feder bildet die Nachsetzfeder 15e für das Kontaktdruckstück 16e. Die äußeren Federn 60e erstecken sich jeweils zwischen der Seitenwand des Klemmengehäuses 3e und dem Kontaktdruckstück 16e nach unten. Die auf den gleichen Seiten der Quermittelebene Z gelegenen Federn 61e vereinigen sich jeweils in Abstand von der Unterseite des Kontaktdruckstücks 16e in einer Backe 25e mit nach unten weisenden Anlageflächen 26e.

Bei Betätigung der Schraube 60e wird die Leitung durch/die daran zuerst angreifenden Backen 25e zentriert und in Zusammenwirken mit den Anlagekanten 39'e, 39"e gebündelt, worauf das in Form einer scharfkantigen Linse ausgebildete Kontaktierungselement 17e in die Leitung einzudringen beginnt, wobei die hierzu erforderliche Kraft erst über die Nachsetzfeder 15e und anschliessend über einen Anschlag 21e zwischen dem gemeinsamen Federteil 59e und der Oberseite des Kontaktdruckstücks 16e übertragen wird.

In der vierten Ausführungsform der Klemme, dargestellt in den Fig. 18 und 17, ist der Sockel 4f aus einem Blechstanzteil gebildet und enthält ein ebenes, rechteckiges, zur zweiten Längsmittel ebene X paralleles Basisteil 6f, an dessen beiden Längsseiten 7, 8 sich über 90°-Biegungen in ihrer grundsätzlichen Form ebenfalls ebene und rechteckige Seitenteile 9f, 10f anschließen, welche sich somit zu beiden Seiten der ersten Längsmittelebene Y und parallel zu dieser erstrecken. Von den Stirnseiten 11 und 12 des Basisteils 6f stehen einstückig angeformte Zungen 13f vor, welche jeweils um 180° haarnadelförmig nach innen zwischen die Seitenteile 9f, 10f so eingebogen sind, daß sich ihre im wesentlichen ebenen Endabschnitte in Abstand parallel zur Innenfläche des Basisteils 6f befinden und daß zwischen ihren aufeinander zu weisenden Enden ebenfalls ein Abstand verbleibt. Jede Zunge 13f stellt eine Biegefeder dar und beide Zungen zusammen bilden in ihrer Gesamtheit eine lotrecht zur zweiten Längsmittelebene X wirksame Nachsetzfeder 15f.

Auf dieser Nachsetzfeder, nämlich auf den vom Basisteil 6f abgewandten Flächen der Endabschnitte der Zunge 13f, liegt ein in seiner Gesamtheit mit 16f bezeichnetes Kontaktdruckstück auf, welches aus elektrisch gut leitendem Material besteht und die Form eines rechteckigen, angenähert der Größe des Basisteils 6f entsprechenden Streifens aufweist, der mit Spiel zwischen den Seitenteilen 9f, 10f angeordnet ist. Das Kontaktdruckstück 16f verlängert sich einseitig über eine Abkröpfung in eine Anschlußfahne 16', welche zu einem mit der Klemme anzuschließenden, nicht dargestellten Gerät oder einer weiteren Klemme führt.

Vom Kontaktdruckstück 16f steht in Richtung auf den Deckel 5f ein durch eine prismatische Rippe gebildetes Kontaktierungselement 17f vor, dessen schneidenartige mittlere Kante in der ersten Längsmittelebene Y liegt und sich beiderseits der Quermittelebene mit einer Gesamtlänge erstreckt, die größer als der minimale Durchmesser des zu kontaktierenden Leiters 1 ist und vorzugsweise das 3-fache dieses Durchmessers beträgt. Der Winkel zwischen den die schneidenartige Kante bildenden Flächen der Rippe ist kleiner oder gleich 45°. Die Härte der Rippe muß, wie auch bei den anderen Ausführungsformen, größer als die Härte des zu kontaktierenden Leiters 1 sein.

Jedes Seitenteil 9f, 10f weist zwei Gruppen von nach innen gebogenen Lappen auf, welche, wie für die erste Ausführungsform näher erläutert, einen ersten und zweiten Anschlag 21f, 20f bilden, welche den Hub des Kontaktdruckstückes 16f und der Nachsetzfeder 15f begrenzen.

Durch Stanzschnitte sind aus jedem Seitenteile 9f, 10f zwei streifenförmige, als Schwenkhebel wirkende Biegefedern 23f so herausgetrennt, daß diese nur an Linien 22f, die den stirnseitigen Enden des Sockels 4f benachbart sind und in zur Quermittelebene parallelen Ebenen liegen, mit dem restlichen Material der Seitenteile zusammenhängen. Die Biegefedern 23f sind an ihren freien Enden um 90° nach innen gebogen und bilden mit ihren Endabschnitten Backen 25f mit zur ersten Längsmittelebene Y parallel verlaufende Anlageflächen 26f, an die sich oben als Schrägflächen gestaltete Auflageflächen 26'f anschließen.

Das freie Ende jedes Seitenteils 9f, 10f weist beidseitig rechteckige Ausklinkungen auf, dergestalt, daß jedes Seitenteil sich zwischen niedrigeren Endkanten, welche insgesamt eine in einer zur zweiten Längsmittelebene X parallelen Ebene liegende Fläche 27f bilden, mit einer rechteckigen Zunge 9'f, 10'f verlängert. In jeder Zunge ist durch Verformung eine nach außen vorstehende Nase gebildet. Alle Nasen liegen in einer gemeinsamen, zur zweiten Längsmittelebene X parallelen Ebene und bilden erste Rasten 28f, welche mit später erläuterten zweiten Rasten zum Eingriff bringbar sind.

Der Deckel 5f ist analog zur ersten Ausführungsfrom bzw. deren Modifikation gemäß Fig. 4 - 6 ausgebildet und bedarf daher keiner weiteren Erläuterung.

Abgesehen von der versetzten Anordnung der Zungen im Deckel 5f ist die Klemme völlig symmetrisch ausgebildet, und zwar sowohl hinsichtlich der ersten Längsmittelebene Y, als auch hinsichtlich der Quermittelebene.

Beim Einlegen einer Leiteung wird deren Leiter 1 von den Backen 18f, unabhängig vom Durchmesser der Isolierhülle 2, in Bezug auf die erste Längsmittelebene Y zentriert und zusammengepreßt, so daß das Kontaktierungselement 17f mittig in die Isolierhülle 2 und den Leiter eindringt, wenn auf den Deckel 5f ein Druck in Richtung des Pfeiles A ausgeübt wird.

Die in den Fig. 19 - 23 veranschaulichte fünfte Ausführungsform der Klemme ist für den einmaligen (nicht mehr lösbaren) Anschluß einer einen mehrdrähtigen Leiter 1 aufweisenden Leitung bestimmt. Für die Herstellung der Verbindung ist ein Werkzeug, vorzugsweise eine speziell ausgebildete Crimpzange, erforderlich.

Die Klemme besteht in allen ihren Teilen aus einem durch Biegen verformten einstückigen Blechstanzteil. Ihr Klemmenkörper 3g weist ein ebenes, zur zweiten Längsmittelebene X paralleles Basisteil 6g auf, an dessen zur Klemmenlängsachse 0 parallelen Längsseiten 7,8 über 90°-Biegungen jeweils ein ebenes rechteckiges, symmetrisch zur Quermittelachse Z ausgebildetes Seitenteil 9g, 10g ansetzt. Die Seitenteile 9g, 10g erstrecken sich somit parallel zur ersten Längsmittelebene Y und auf unterschiedlichen Seiten dieser Ebene und sind von dieser gleich weit entfernt, wobei der Abstand ihrer aufeinanderzuweisenden Innenflächen im wesentlichen dem vorgegebenen Maximalwert des Durchmessers der Isolierhülle 2 entspricht. Dies bedeutet, daß der Abstand so zu bemessen ist, daß eine diesen Durchmesser aufweisende Leitung zwischen die Seitenteile 9g, 10g mit relativ geringem Kraftaufwand unter mäßiger Verformung der lsolierhülle 2 eingebracht werden kann, oder daß ein minimales Spiel verbleibt, das ein Einlegen der Leitung ohne Kraftaufwand ermöglicht.

Das eine Seitenteil 9g setzt sich in der Mitte (d.h. beiderseits der Quermittelebene Z) zu seiner freien, zur Längsseite 7 parallelen Längsseite 7' mit einer rechteckigen schmalen Zunge 9'g fort, deren Höhe kleiner ist als der Abstand der Seitenteile 9g, 10g, aber größer ist als die Hälfte dieses Abstandes.

Das andere Seitenteil 10g weist eine Höhe (Abstand zwischen den Längsseiten 8 und 8') auf, die um seine Dicken kleiner ist als die Höhe des einen Seitenteils 9g und hat eine Breite, gemessen in Richtung der Klemmenlängsachs 0, welche diejenige des einen Seitenteils 9g um ca. das Doppelte seiner Dicke übersteigt. Dieses andere Seitenteil 10g setzt sich in der Mitte (d.h. beiderseits der Quermittelebene Z) zu seiner freien, der Längsseite 8 parallelen Längsseite 8' mit einer rechteckigen Zunge 10'g fort, deren Höhe nahezu dem Abstand der Seitenteile 9g, 10g entspricht, während ihre in Richtung der Klemmenlängsachse 0 gemessene Breite um ca. das Doppelte ihrer Dicke kleiner ist als die Breite des einen Seitenteils 9g. Näherungsweise in der Mitte seiner Fläche enthält die Zunge 10'g eine rechteckige Öffnung 50g. Ausgehend von jeder Stirnfläche sind in der Zunge 10'g zwei kurze, zur Klemmenlängsachse 0 parallele Schnitte 51g vorgesehen, zwischen denen jeweils ein Lappen verbleibt, der, wie später näher erläutert, in der Klemmstellung ein Gegendruckstück 40g bildet, wobei durch eine dreieckige Ausklinkung Anlagekanten 39'g, 39"g gebildet sind.

Der Klemmenkörper 3g enthält ferner an jeder Stirnseite zwei sich teilweise überlappende, parallel zur Quermittelebene Z verlaufende Stirnteile, welche unter Belassung einer Lücke zum Basisteil 6g über 90°-Biegungen an die Seitenteile 9g bzw. 10g anschließen. Diese Stirnteile bilden später noch erläuterte, am Klemmenkörper 3g unbeweglich gehaltene Paare von Backen 25g mit Anlageflächen 26g. Die zu einem Backenpaar gehörigen Anlageflächen 26g verlaufen im Bereich des Kontaktierungselements 17g parallel zur ersten Längsmittelebene Y und jeweils im gleichen Abstand von dieser. Ihr gegenseitiger Abstand ist kleiner als der vorgegebene Minimalwert des Durchmessers des zu kontaktierenden metallischen Leiters 1. Oberhalb des Bereiches des Kontaktierungselements 17g, d.h. über einer durch dessen Schneide gelegten, zur zweiten Längsmittelebene X parallelen Ebene gehen die parallelen Anlageflächen 26g in stetig sich bis zu den Seitenteilen 9g, 10g erweiternde Führungsflächen 26'g über.

An der einen Stirnseite setzt sich das Basisteil 6g in eine Anschlußfahne 16' fort, welche die elektrische Verbindung der Klemme mit einer anderen Klemme oder einem anzuschließenden Gerät herstellt. An der anderen Stirnseite setzt sich das Basisteil 6g in einer Zunge fort, welche etwas geringere Breite als das Basisteil 6a aufweist. Ein erster Abschnitt dieser Zunge hat näherungsweise die Gestalt einer Haarnadel (deren einer Schenkel gleichzeitig das Basisteil 6g bildet) und stellt eine Nachsetzfeder 15g dar, welche mit ihrem um ca. 180° gekrümmten Teil über das eine von der Anschlußfahne 16' abgewandte Backenpaar 25g nach außen vorsteht und mit ihrem näherungsweise geraden anderen Schenkel durch die Lücke zwischen dem Backenpaar und dem Basisteil 6g wieder in das Innere der Klemme eintritt. An diesen weiteren Schenkel schließt sich über eine näherungsweise in der Quermittelebene Z gelegene Biegestelle von ca. 90° ein weiterer gerader Teil an, der das Kontaktdruckstück 16g der Klemme bildet. Dieses verjüngt sich an seinem freien Ende zu einer in der ersten Längsmittelebene Y gelegenen Kante, wobei dieser sich verjüngende Teil das für das Eindringen in den Leiter 1 bestimmte Kontaktierungselement 17g des Kontaktdruckstücks bildet.

In Fig. 21 ist das Kontaktdruckstück 16g und die Nachsetzfeder 15g mit ausgezogenen Linien in der Klemmstellung veranschaulicht, während die strichpunktierte Linie die Position dieser Teile in der Aufnahmestellung der Klemme zeigt. Diese Fig. 21 läßt erkennen, daß zwischen der das Kontaktdruckstück mit der Nachsetzfeder verbindende 90°-Biegung und dem Basisteil 6g ein den Weg des Kontaktdruckstücks relativ zum restlichen Klemmengehäuse im Kompressionssin der Nachsetzfeder begrenzender erster Anschlag 21g gebildet ist und daß ein in entgegengesetzter Richtung wirkender zweiter Anschlag 20g zwischen dem näherungsweise geraden Teil (Schenkel) der Nachsetzfeder 15g und dem einen Backenpaar 25g vorliegt.

Zum Anschluß einer Leitung wird diese in die in Aufnahmestellung befindliche Klemme (Fig. 19) von oben her eingelegt und befindet sich dann zwischen den Zungen 9'g, 10'g und liegt an den sich erweiternden Führungsflächen 26'g der Backen 25g an. Anschließend wird die Leitung in Richtung des Pfeils A mit einer Zange oder einem speziell dafür ausgebildeten Instrument tiefer in die Klemme eingedrückt, wobei der Leiter 1 zuerst durch die Führungsflächen 26'g und anschließend durch die Anlageflächen 26g bezüglich der ersten Längsmittelebene Y zentriert und komprimiert (eingeschnürt) wird.

Während dieses Vorganges beginnt das Kontaktierungselement 17g in die Isolierhülle 2 einzudringen und anschließend in den Leiter 1, wobei die für dieses Eindringen erforderliche Kraft progressiv anwächst. Erreicht diese Kraft einen bestimmten Wert, so tritt ein Abheben vom zweiten Anschlag 20g (Fig. 21) ein und die Nachsetzfeder 15g wird zunehmend komprimiert, bis schließlich der erste Anschlag 21g wirksam wird und eine weitere Bewegung des Kontaktdruckstückes 16g mit seinem Kontaktierungselement 17g verhindert. Die in Richtung des Pfeiles A auf die Leitung ausgeübte Kraft wird somit voll für das Eindringen des Kontaktierungselements 17g in den Leiter 1 wirksam (abgesehen von Reibungskräften an den Führungsflächen 26g), so daß das Kontaktierungselement tief in den Leiter eindringt.

Anschließend wird zuerst mit einer speziell ausgebildeten Crimpzange die Zunge 10'g in Richtung des Pfeiles B' um ca. 90° nach innen eingebogen, anschließend die Zunge 9'g in Richtung des Pfeils B", wobei deren freies Ende weiterhin in die Öffnung 50g eingebogen wird. Die beiden Lappen der Zunge 10'g werden gleichzeitig oder anschließend um ca. 45° nach innen eingebogen, wobei die Anlagekanten 39'g, 39"g unter Durchdringung der Isolierhülle 2 bis zum Leiter 1 vordringen können. Die erwähnten, eingebogenen Bauteile bilden in ihrer Gesamtheit ein Gegendruckstück 40g zum Kontaktdruckstück und bilden ferner zusammen mit den Anlageflächen 26g einen Bestandteil der Zentrier-und Einschnüreinrichtung der Klemme.

Die in Klemmstellung befindliche Klemme ist in den Fig. 20 - 23 veranschaulicht. Zeigt der Leiter 1 im Laufe der Zeit, obwohl ihm praktisch ein Ausweichen durch das Gegendruckstück und die Anlageflächen 26g praktisch unmöglich gemacht ist, die Tendenz, sich vom Kontaktierungselement 17g zu lösen, so führt die Nachsetzfeder das Kontaktdruckstück mit dem Kontaktierungselement 17g nach, wobei ein Abheben vom ersten Anschlag 21g erfolgt.

Während des Klemmvorganges erfolgt eine Zentrierung der Leitung auf die erste Längsmittelebene Y, bevor das Kontaktierungselement die Leitung berührt bzw. bevor das Kontaktierungselement so weit in die Leitung eingedrungen ist, daß eine anschließende Positionskorrektur nicht mehr oder nur mit großem Kraftaufwand und /oder unter stärkerer Zerstörung des Leiters 1 erfolgen kann. Dabei ist Ziel dieser Zentrierung, eine optimale Position des metallischen Leiters der Leitung in Bezug auf das Kontaktierungselement bereitzustellen, so daß das (mit seiner vorzugsweise in der ersten Längsmittelebene gelegenen Spitze) Kontaktierungselement den Umfang des Leiters mittig trifft.

Während der Zentrierung erfolgt auch eine Einschnürung der Leitung, d.h. mit mehreren in Richtung auf die Leitungs-Längsachse L gerichteten Kräften wird die Leitung komprimiert. Dabei ist Ziel dieser Einschnürung, die Zentrierung wirksamenr zu machen, auch wenn die Isolierhülle beispielsweise bei höheren Temperaturen geringeren oder einen ungleichförmigen mechanischen Verformungswiderstand aufweist und, falls die Leitung einen mehrdrätigen metallischen Leiter enthält, dessen einzelnen Drähte besser zu bündeln, so daß diese mit einer zur guten Kontaktgabe ausreichenden Druckkraft am Kontaktierungselement anliegen.

Die Zentrierung und die Einschnürung der Leitung wird aufrechterhalten, bis der Kontaktierungsvorgang abgeschlossen ist (das Kontaktierungselement seine vorgesehene Positione innerhalb des Leiters eingenommen hat) und ferner aufrechterhalten, solange sich die Klemme in Klemmstellung befindet. Dabei ist Ziel dieser Maßnahme, das Kontaktierungselement in eine möglichst vorteilhafte (mittige) Position innerhalb des Leiters zu überführen (auch bei dem unten erläuterten Nachsetzen).

Nach Abschluß des Kontaktierungsvorganges und solange sich die Klemme in Klemmstellung befindet, wird das Kontaktdruckstück mittels eines speziell zu diesem Zweck vorgesehenen Federgliedes unter einer Federvorspannung in Richtung auf das Gegendruckstück gehalten, wobei ein Federweg bereitgestellt wird, der größer ist als der Federweg, welcher sich aufgrund der elastischen Eigenschaften aller bekannten Materialien auch bei nicht speziell auf ihre Federwirkung geformten Bauteilen in geringem Ausmaß zwangsläufig auch bei bekannten Klemmen ergibt. Ziel dieser Maßnahme ist es, einen geringen Übergangswiderstand zwischen Kontaktierungselement und Leiter aufrechtzuerhalten, auch wenn sich der Leiter bzw. wenn sich ein zwischen dem Leiter und dem Gegendruckstück befindlicher Teil der Isolierhülle im Laufe der Zeit verformt und/oder vom Kontaktierungselement abzuheben versucht, beispielsweise durch Kaltfluß, Wärmeeinwirkung, Erschütterungen der Klemme oder auf die Leitung einwirkende äußere Kräfte.

Es ist ein Anschlag vorgesehen, der den Biegeweg der Nachsetzfeder und den Hub des Kontaktdruckstückes begrenzt und der so angeordnet und ausgebildet ist, daß bei seinem Wirksamwerden das Kontaktierungselement eine Position in der Klemme einnimmt, welche der vorgesehenen endgültigen Lage des Kontaktierungselements im Leiter in der Klemmstellung der Klemme entspricht. Mit dem Anschlag wird der Zweck verfolgt, einerseits eine für das tiefe Eindringen des Kontaktierungselements ausreichend hohe Kraft an dem es tragenden Kontaktdruckstück bereitzustellen und andererseits durch das Wirksamwerden des Anschlages ein sicheres Indiz bereitzustellen, daß eine ausreichende Kontaktgabe vom Kontaktierungselement und Leiter vorliegt.

## Patentansprüche

1. Klemme für den elektrisch leitenden Anschluß einer Leitung (1) ohne vorhergehende Entfernung ihrer Isolierhülle (2), deren Durchmesser gleich groß wie oder kleiner als ein vorgegebener Maximalwert ist und die einen im Querschnitt mindestens näherungsweise kreisförmigen ein- oder mehrdrähtigen metallischen Leiter umschließt, dessen Durchmesser gleich groß wie oder größer als ein vorgegebener Minimalwert ist,
wobei die Klemme einen mindestens zu einer ihrer Stirnseiten offenen Klemmraum aufweist, in den ein Längenabschnitt der anzuschliessenden Leitung (1) einführbar ist und wobei die Klemmenlängsachse durch die Längsachse eines derartigen Leitungs-Längenabschnittes definiert ist, dessen Isolierhülle (2) einen Durchmesser entsprechend dem vorgegebenen Maximalwert aufweist und der im Klemmraum der in der Aufnahmestellung befindlichen Klemme angeordnet ist und wobei die Klemme umfaßt
- einen Klemmenkörper (3a),
- mindestens ein Kontaktdruckstück (16a - 16g) mit jeweils mindestens einen für die Durchdringung der Isolierhülle und das Eindringen in den Leiter bestimmten kegel- oder keilförmigen Kontaktierungselement (17a - 17g), dessen Spitze bzw. Schneide in einer die Klemmenlängsachse enthaltenden ersten Längsmittelebene der Klemme liegt, mindestens ein am Klemmkörper gehaltenes Gegendruckstück (40a - 40g), wobei das bzw. die Kontaktdruckstücke (16a - 16g) auf der einen Seite und das bzw. die Gegendruckstücke (40a - 40g) auf der anderen Seite einer die erste Längsmittelebene in der Klemmenlängsachse lotrecht durchdringenden zweiten Längsmittelebene angeordnet sind
- und ein Spannglied, mit dem die Kontakt-(16a - 16g) und Gegendruckstücke (40a - 40g), ausgehend von der Aufnahmestellung, in welcher ihr Abstand größer als der Maximalwert des Außendurchmesser der Isolierhülle ist, in eine Klemmstellung bringbar bzw. in dieser fixierbar sind, in welcher ihr Abstand kleiner als der Minimalwert des Durchmessers des Leiters ist,
dadurch gekennzeichnet,
daß jedes Kontaktdruckstück (16a - 16g) und /oder Gegendruckstück (40a - 40g) an dem es tragenden Bauteil über eine die Betätigungskraft des Spanngliedes übertragende Nachsetzfeder (15a - 15g) abgestützt ist,
- daß für jede Nachsetzfeder (15a - 15g) ein erster Anschlag (21a - 21g) vorgesehen ist, der nach einem vorgegebenen Verformungsweg der Nachsetzfeder zum Eingriff gelangt, diese mindestens teilweise überbrückt und eine Kraftübertragung auf das Kontaktdruckstück (16a - 16g) bzw. das Gegendruckstück (40a - 40g) übernimmt, und daß benachbart zum Kontakt- und Gegendruckstück (16a - 16g; 40a - 40g) eine Zentrier- und Einschnüreinrichtung für die Leitung (1, 2) vorgesehen ist, welche Backen (25a - 25g; 40a - 40g) mit mindestens drei zur Isolierhülle (2) gerichteten Anlageflächen oder -kanten aufweist, wobei auf jeder Seite der ersten Längsmittelebene (Y) mindestens eine Anlagefläche angeordnet ist und mindestens eine Backe durch das Gegendruckstück (40a - 40g) gebildet ist.

2. Klemme nach Anspruch 1,
dadurch gekennzeichnet, daß mindestens zwei Backen (25a, 25b, 25d, 25e) jeweils an einem Schwenkhebel angeordnet sind.

3. Klemme nach Anspruch 2,
dadurch gekennzeichnet, daß die Schwenkhebel als Biegefedern ausgebildet sind.

4. Klemme nach Anspruch 1, 2 oder 3,
dadurch gekennzeichnet, daß mindestens zwei beiderseits der ersten Längsmittelebene (Y) und im Bereich der zweiten Längsmittelebene (X) beweglich angeordnete Backen miteinander und mit dem Spannglied über einen Antriebsmechanismus gekuppelt sind und eine Annäherung der Backen an die erste Längsmittelebene (Y) bei Betätigung des Spanngliedes im Sinne einer Bewegung des Kontaktdruckstücks bzw. Gegendruckstücks von der Aufnahmestellung in die Klemmstellung erfolgt.

5. Klemme nach Anspruch 1,
dadurch gekennzeichnet, daß auf jeder Seite der ersten Längsmittelebene (Y) mindestens eine am Klemmenkörper (3g) unbeweglich gehaltene Backe (25g) angeordnet ist.

6. Klemme nach Anspruch 5,
dadurch gekennzeichnet, daß die Anlageflächen (26g) der unbeweglichen Backen (25g), gemessen jeweils in der gleichen zur zweiten Längsmittelebene (X) parallelen Ebene, die gleichen Abstände zur ersten Längsmittelebene (Y) aufweisen, daß dieser Abstand im Bereich der zweiten Längsmittelebene (X) einen Größtwert aufweist, der gleich oder größer als die Hälfte des vorgegebenen Maximalwertes für den Durchmesser der Isolierhülle (2) ist und daß dieser Abstand sich im Bereich des Kontaktierungselements (17g) auf einen Kleinstwert reduziert, der kleiner als die Hälfte des vorgegebenen Minimalwertes für den Durchmesser des Leiters (1) der zu kontaktierenden Leitung ist.

7. Klemme nach Anspruch 5 oder 6,
dadurch gekennzeichnet, daß die Anlageflächen (26g) im Bereich des Kontaktierungselements (17g) parallel zur ersten Längsmittelebene (Y) verlaufen.

8. Klemme nach Anspruch 1,
dadurch gekennzeichnet, daß die Nachsetzfeder (15a, 15b, 15d, 15e,15g, 15f) durch mindestens eine streifenförmige Biegefeder gebildet ist.

9. Klemme nach Anspruch 1 oder 8,
dadurch gekennzeichnet, daß die Nachsetzfeder (15a, 15b, 15d, 15f, 15g) als mit einem Teil des Klemmengehäuses (3a, 3b, 3d, 3f, 3g) einstückig zusammenhängendes Blechformteil ausgebildet ist.

10. Klemme nach Anspruch 8,
dadurch gekennzeichnet, daß die Nachsetzfeder (15a, 15b, 15d, 15f, 15g) haarnadelförmig gebogen ist.

11. Klemme nach Anspruch 1, 8, 9 oder 10, dadurch gekennzeichnet, daß der Anschlag (21b, 21d, 21g) unmittelbar an einem Bestandteil der Nachsetzfeder (15b, 15d, 15g) ausgebildet ist.

12. Klemme nach Anspruch 1,
dadurch gekennzeichnet, daß die Nachsetzfeder (15a, 15b, 15d, 15f, 15g) zwischen einem Bestandteil des Klemmengehäuses (3a, 3b, 3d, 3f, 3g) und dem bezüglich dieses Bestandteiles beweglich gelagerten Kontaktdruckstücks (16a, 16b, 16d, 16f, 16g) angeordnet ist.

13. Klemme nach Anspruch 1,
dadurch gekennzeichnet, daß die Nachsetzfeder (15e) zwischen dem freien gewindeseitigen Ende einer in das Klemmengehäuse (3e) eingeschraubten Betätigungsschraube und dem bezüglich dieses Klemmengehäuses beweglich gelagerten Kontaktdruckstück (16e) angeordnet ist.

14. Klemme nach Anspruch 1,
dadurch gekennzeichnet, daß das Gegendruckstück (40c, 40d, 40e, 40g) jeweils mindestens näherungsweise tangential bezüglich der Isolierhülle (2) verlaufende, unter einem Winkel zueinander angeordnete Anlagekanten oder -flächen aufweist.

15. Klemme nach Anspruch 1,
dadurch gekennzeichnet, daß das Gegendruckstück (40g) über ein durch Biegung verformbares Teil mit dem Klemmenkörper (3g) verbunden ist, wobei die Klemme durch Biegung dieses Teils von ihrer Aufnahmestellung in ihre Klemmstellung verbringbar ist.

16. Klemme nach Anspruch 1,
dadurch gekennzeichnet. daß der Anschlag (21a, 21f) zwischen dem beweglichen Kontaktdruckstück (16a, 16f) und dem Klemmengehäuse (3a, 3f) ausgebildet ist.

17. Klemme nach Anspruch 1,
dadurch gekennzeichnet, daß der Klemmenkörper (3a, 3b, 3d, 3f) aus einem Sockel (4a; 4b; 4d; 4f) und einem Deckel (5a; 5b; 5c; 5d; 5f) besteht und daß der Deckel mit nach unten vorstehenden, zur ersten Längsmittelebene (Y) im wesentlichen parallelen Randteilen die Seitenteile des Sockels außen übergreift.

18. Klemme nach Anspruch 4 und 7,
dadurch gekennzeichnet, daß die Randteile in Schrägflächen (35a, 36a) auslaufen und daß die Schrägflächen (35a, 36a) zu Eingriff mit anderen schrägflächen (24a) bringbar sind, welche an den die Backen (25a) tragenden Schwenkhebeln (23a) in Abstand von deren Schwenkachsen angeordnet sind und daß diese Schrägflächen den Antriebsmechanismus der Backen bilden.

19. Klemme nach Anspruch 1,
dadurch gekennzeichnet, daß das Kontaktierungselement (17a - 17g) aus einem Material besteht, das mindestens eine Brinell -Härte von 120 kp/mm² aufweist.

20. Klemme nach Anspruch 1,
dadurch gekennzeichnet, daß das Kontaktierungselement (17a - 17g) durch eine Rippe gebildet ist, deren Seitenflächen sich unter einem Winkel von weniger als 90° in einer Kante schneiden, welche dem Gegendruckstück zugekehrt ist und in der ersten Längsmittelebene (Y) liegt.

21. Klemme nach Anspruch 1 oder 20,
dadurch gekennzeichnet, daß das Kontaktierungselement ein in seiner Längsachse geteilter linsenförmiger Körper ist.

## Claims

1. A terminal for the electrically conducting connection of a lead (1) without prior removal of ts insulating sleeve (2), the diameter of which is equal to or smaller than a predetermined maximum value and which surrounds a single- or multiple-wire metallic conductor which is at least approximately circular in cross-section and the diameter of which is equal to or greater than a predetermined minimum value, the terminal having a clamping space which is open at least towards one of its end faces and into which a longitudinal portion of the lead (1) to be connected can be introduced and the longitudinal axis of the terminal being defined by the longitudinal axis of a longitudinal lead portion of a kind whose insulating sleeve (2) has a diameter in accordance with the predetermined maximum value and which is arranged in the clamping space of the terminal, which is in the receiving position, and the terminal comprising a terminal body (3a),
- at least one contact pressure piece (16a - 16g), having in each case at least one tapering or wedge-shaped contacting element (17a - 17g) which is intended for piercing the insulating sleeve and penetrating into the conductor and the tip or cutting edge of which lies in a longitudinal centre plane of the terminal containing the longitudinal axis of the terminal,
- at least one counter pressure piece (40a - 40g) held on the clamping body, the contact pressure piece or pieces (16a - 16g) being arranged on one side of a second longitudinal centre plane passing perpendicularly through the first longitudinal centre plane in the longitudinal axis of the terminal, and the counter pressure piece or pieces (40a - 40g) being arranged on the other side of said second longitudinal centre plane,
- and a clamping element by means of which, starting from the receiving position, in which their spacing is greater than the maximum value of the outside diameter of the insulating sleeve, the contact pressure pieces (16a - 16g) and counter pressure pieces (40a - 40g) can be brought into and fixed in a clamping position, in which their spacing is smaller than the minimum value of the diameter of the conductor, characterized in that each contact pressure piece (16a - 16g) and/or counter pressure piece (40a - 40g) is supported on the component supporting it via a resetting spring (15a - 15g) transmitting the actuating force of the clamping element, in that a first stop (21 a - 21g) which comes into engagement after a predetermined deformation path of the resetting spring, at least partially bridges the latter and assumes a force transmission to the contact pressure piece (16a - 16g) or the counter pressure piece (40a - 40g) is provided for each resetting spring (15a - 15g), and in that a centring and constricting device for the lead (1, 2), said device having cheeks (25a - 25g; 40a - 40g) with at least three bearing faces or edges directed towards the insulating sleeve (2), is provided next to the contact pressure and counter pressure piece (16a - 16g; 40a - 40g), at least one bearing face being arranged on each side of the first longitudinal centre plane (Y) and at least one cheek being formed by the counter pressure piece (40a - 40g).

2. A terminal according to claim 1, characterized in that at least two cheeks (25a, 25b, 25d, 25e) are in each case arranged on one swivelling lever.

3. A terminal according to claim 2, characterized in that the swivelling levers are designed as bending springs.

4. A terminal according to claim 1, 2 or 3, characterized in that at least two cheeks arranged moveably on both sides of the first longitudinal centre plane (Y) and in the region of the second longitudinal centre plane (X) are coupled to one another and to the clamping element via a drive mechanism and in that, upon actuation of the clamping element producing a movement of the contact pressure piece and counter pressure piece from the receiving position into the clamping position, the cheeks approach the first longitudinal centre plane (Y).

5. A terminal according to claim 1, characterized in that at least one cheek (25g) held im- moveably on the terminal body (3g) is arranged on each side of the first longitudinal centre plane (Y).

6. A terminal according to claim 5, characterized in that, measured in each case in the same plane parallel to the second longitudinal centre plane (X), the bearing faces (26g) of the im- moveable cheeks (25g) exhibit the same distances from the first longitudinal centre plane (Y), in that, in the region of the second longitudinal centre plane (X), this distance exhibits a maximum value equal to or greater than half the predetermined maximum value for the diameter of the insulating sleeve (2) and in that, in the region of the contacting element (17g), this distance decreases to a minimum value smaller than half the predetermined minimum value for the diameter of the conductor (1) of the lead to be contacted.

7. A terminal according to claim 5 or 6, characterized in that, in the region of the contacting element (17g), the bearing faces (26g) extend parallel to the first longitudinal centre plane (Y).

8. A terminal according to claim 1, characterized in that the resetting spring (15a, 15b, 15d, 15e, 15g, 15f) is formed by at least one strip- shaped bending spring.

9. A terminal according to claim 1 or 8, characterized in that the resetting spring (15a, 15b, 15d, 15f, 15g) is designed as a formed sheet part joined integrally to one part of the terminal housing (3a, 3b, 3d, 3f, 3g).

10. A terminal according to claim 8, characterized in that the resetting spring (15a, 15b, 15d, 15f, 15g) is bent in the form of a hairpin.

11. A terminal according to claim 1, 8, 9 or 10, characterized in that the stop (21 b, 21 d, 21 g) is formed directly on one component part of the resetting spring (15b, 15d, 15g).

12. A terminal according to claim 1, characterized in that the resetting spring (15a, 15b, 15d, 15f, 15g) is arranged between a component part of the terminal housing (3a, 3b, 3d, 3f, 3g) and the contact pressure piece (16a, 16b, 16d, 16f, 16g) mounted moveably relative to this component part.

13. A terminal according to claim 1, characterized in that the resetting spring (15e) is arranged between the free thread-side end of an actuating screw screwed into the terminal housing (3e) and the contact pressure piece (16e) mounted moveably relative to this terminal housing.

14. A terminal according to claim 1, characterized in that the contact pressure piece (40c, 40d, 40e, 40g) in each case has bearing edges or faces extending at least approximately tangentially relative to the insulating sleeve (2) and arranged at an angle to one another.

15. A terminal according to claim 1, characterized in that the counter pressure piece (40g) is connected via a part deformable by bending to the terminal body (3g), it being possible to bring the terminal from its receiving position into its clamping position by bending this part.

16. A terminal according to claim 1, characterized in that the stop (21a, 21f) is formed between the moveable contact pressure piece (16a, 16f) and the terminal housing (3a, 3f).

17. A terminal according to claim 1, characterized in that the terminal body (3a, 3b, 3d, 3f) comprises a base (4a, 4b, 4d, 4f) and a cover (5a, 5b, 5c, 5d, 5f) and in that the cover engages over the outside of the lateral parts of the base by downward-projecting edge parts substantially parallel to the first longitudinal centre plane (Y).

18. A terminal according to claims 4 and 7, characterized in that the edge parts end in oblique faces (35a, 36a) and in that the oblique faces (35a, 36a) can be brought into engagement with other oblique faces (24a) which are arranged on the swivelling levers (23a) bearing the cheeks (23a) at a distance from the swivelling axes of said swivelling levers, and in that these oblique faces form the drive mechanism of the cheeks.

19. A terminal according to claim 1, characterized in that the contacting element (17a - 17g) comprises a material which has a Brinell hardness of at least 120 kp/mm^{2.}

20. A terminal according to claim 1, characterized in that the contacting element (17a - 17g) is formed by a rib, the side faces of which intersect at an angle of less than 90° in an edge which faces the counter pressure piece and lies in the first longitudinal centre plane (Y).

21. A terminal according to claim 1 or 20, characterized in that the contacting element is a lens-shaped body divided in its longitudinal axis.

## Revendications

1. Borne pour la connexion électriquement conductrice d'une ligne (1) sans élimination préalable d'une gaine isolante (2) dont le diamètre est égal ou inférieur à une valeur maximale prédéterminée et qui entoure un conducteur métallique à un seul ou à plusieurs fils de section au moins approximativement circulaire, dont le diamètre est égal ou supérieur à une valeur minimale prédéterminée, la borne présentant au moins un espace de connexion ouvert en direction de l'un de ses côtés frontaux dans lequel on peut introduire un segment de la ligne (1) à raccorder, l'axe longitudinal de la borne étant défini par l'axe longitudinal d'un tel segment de la ligne, dont la gaine isolante (2) présente un diamètre correspondant à la valeur maximale prédéterminée et qui est disposée dans l'espace de connexion de la borne se trouvant en position de réception ladite borne entourant un corps de borne (3a),
- au moins un élément de contact par compression (16a à 16g) comportant respectivement au moins un élément de contact (17a à 17g) de forme conique destiné à traverser la gaine isolante et à pénétrer dans le conducteur dont la pointe ou la lame se situe dans un premier plan longitudinal central contenant l'axe longitudinal de la borne,
- au moins un élément de contrepression (40a à 40g), alors que le ou les éléments de contact par compression (16a à 16g) sont disposés sur un côté et le ou les éléments de contrepression (40a à 40g) sont disposés sur l'autre côté d'un deuxième plan central longitudinal traversant verticalement le premier plan central longitudinal dans l'axe longitudinal de la borne,
- et un élément de tendeur à l'aide duquel les éléments de contact (16a à 16g) et les éléments de contrepression (40a à 40g) peuvent être amenés dans une position de contact dans laquelle leur distance est supérieure à la valeur maximale du diamètre extérieur de la gaine isolante, et dans laquelle leur distance est inférieure à la valeur minimale du diamètre du conducteur,
caractérisée par le fait que chaque élément de contact par compression (16a à 16g) et/ou chaque élément de contrepression (40a à 40g) s'appuient sur le composant porteur par l'intermédiaire d'un ressort (15a à 15g) qui transmet la force de manoeuvre de l'élément tendeur, par le fait que pour chaque ressort (15a à 15g) une première butée (21 a à 21 g) est prévue qui vient en prise après la réalisation par le ressort d'un certain trajet de déformation, cette première butée recouvrant partiellement ledit ressort et effectuant une transmission de force sur l'élément de contact par compression (16a à 16g) ou sur l'élément de contrepression (40a à 40g), et par le fait qu'au voisinage de l'élément de contact et de contrepression (16a à 16g; 40a à 40g) est prévu un dispositif de centrage et de resserrement pour la ligne (1, 2), dispositif qui présente des mâchoires (25a à 25g; 40a à 40g) comportant au moins trois surfaces ou arêtes d'appui orientées vers la gaine isolante (2), alors que sur chaque côté du premier plan central longitudinal (Y) est disposée au moins une surface d'appui et constituée au moins une mâchoire par l'élément de contrepression (40a à 40g).

2. Borne selon la revendication 1, caractérisée par le fait qu'au moins deux mâchoires (25a, 25b, 25d, 25e) sont disposées respectivement sur un levier oscillant.

3. Borne selon la revendication 2, caractérisée par le fait que les leviers oscillants sont réalisés sour la forme de ressorts.

4. Borne selon la revendication 1, 2 ou 3, caractérisée par le fait qu'au moins deux mâchoires disposées de manière mobile des deux côtés du premier plan longitudinal central (Y) et au voisinage du deuxième plan central longitudinal (X) sont accouplées l'une à l'autre et avec l'élément tendeur au moyen d'un mécanisme d'entraînement et que, lorsque l'élément tendeur est actionné il se produit une approche des mâchoires sur le premier plan central longitudinal (Y) dans le sens d'un mouvement de l'élément de contact par compression ou de l'élément de contrepression, mouvement allant de la position de réception vers la position de connexion.

5. Borne selon la revendication 1, caractérisée par le fait que sur chaque côté du premier plan central longitudinal (Y) est disposée au moins une mâchoire (25g) maintenue immobile sur le corps de la borne (3g).

6. Borne selon la revendication 5, caractérisée par le fait que les faces d'appui (26g) des mâchoires immobiles (25g), mesurées respectivement dans le même plan parallèle au deuxième plan central longitudinal (X), présentent les mêmes distances par rapport au premier plan central longitudinal (Y), par le fait que cette distance présente dans la zone du deuxième plan central longitudinal (X) une valeur maximale égale ou supérieure à la moitié de la valeur maximale prédéterminée pour le diamètre de la gaine isolante (2) et par le fait que cette distance se réduit à une valeur minimale dans la zone de l'élément de contact (17g), valeur minimale inférieure à la moitié de la valeur minimale prédéterminée pour le diamètre du conducteur de la ligne (1) de contact.

7. Borne selon la revendication 5 ou 6, caractérisée par le fait que les faces d'appui (26g) s'étendent dans la zone de l'élément de contact (17g) parallèlement au premier plan central longitudinal (Y).

8. Borne selon la revendication 1, caractérisée par le fait que le ressort (15a, 15b, 15d, 15e, 15g, 15f) est réalisé par au moins un ressort pliant en forme de bande.

9. Borne selon la revendication 1 ou 8, caractérisée par le fait que les ressorts (15a, 15b, 15d, 15f, 15g) sont réalisés sous la forme de pièces en tôle accrochées sur une partie du boîtier des bornes (3a, 3b, 3d, 3f, 3g) de manière à constituer une seule pièce.

10. Borne selon la revendication 8, caractérisée par le fait que le ressort (15a 15b, 15d, 15f, 15g) est recourbé en forme d'épingle à cheveu.

11. Borne selon la revendication 1, 8, 9 ou 10, caractérisée par le fait que la butée (21b, 21d, 21g) est formée directement sur un composant du ressort (15b, 15d, 15g).

12. Borne selon la revendication 1, caractérisée par le fait que le ressort (15a, 15b, 15d, 15f, 15g) est disposé entre un composant du boîtier des bornes (3a, 3b, 3d, 3f, 3g) et l'élément de contact par compression (16a, 16b, 16d, 16f, 16g) monté de manière mobile par rapport à ce composant.

13. Borne selon la revendication 1, caractérisée par le fait que le ressort (15e) est disposé entre l''extrémité libre du côté du filetage d'une vis de commande vissée dans le boîtier des bornes (3e) et l'élément de contact par compression (16e) monté de manière mobile par rapport à ce boîtier.

14. Borne selon la revendication 1, caractérisée par le fait que l'élément de contrepression (40c, 40d, 40e, 40g) présente, au moins approximativement, des arêtes ou des faces d'application disposées sous un certain angle l'une par rapport à l'autre et qui s'étendent tangentiellement par rapport à la gaine isolante (2).

15. Borne selon la revendication 1, caractérisée par le fait que l'élément de contrepression (40g) est relié par une pièce déformable par pliage au corps de la borne (3g), la borne pouvant être amenée, par le pliage de cette pièce, de sa position de réception dans sa position de contact.

16. Borne selon la revendication 1, caractérisée par le fait que la butée (21a, 21f) est réalisée entre l'élément de contact par compression (16a, 16f) et le boîtier des bornes (3a, 3f).

17. Borne selon la revendication 1, caractérisée par le fait que le corps de la borne (3a, 3b, 3d, 3f) est constitué d'un socle (40a, 40b, 40d, 40f) et d'un couvercle (5a, 5b, 5c, 5d, 5f) et par le fait ue le couvercle recouvre extérieurement les côtés latéraux du socle par des éléments de bordure faisant saillie vers le bas sensiblement parallèles au premier plan central longitudinal (Y).

18. Borne selon les revendications 4 et 7, caractérisée par le fait que les éléments de bordure se terminent par des surfaces obliques (35a, 36a) et que les surfaces obliques (35a, 36a) peuvent être amenées en prise avec d'autres surfacers obliques (24a) sur lesquelles sont disposés les leviers oscillants (23a) supportant les mâchoires (25a), à une certaine distance de leurs axes d'oscillation, et par le fait que ces surfaces obliques constituent le mécanisme d'entraînement des mâchoires.

19. Borne selon la revendication 1, caractérisée par le fait que l'élément de contact (17a à 17g) est constitué en un matériau qui présente une dureté Brinell égale à 120 kg/mm².

20. Borne selon la revendication 1, caractérisée par le fait que l'élément de contact (17a à 17g) est constitué par une nervure dont les surfaces latérales se coupent sous un angle inférieur à 90° en formant une arête qui est orientée vers l'élément de contrepression et située dans le premier plan central longitudinal (Y).

21. Borne selon la revendication 1 ou 20, caractérisée par le fait que l'élément de contact est un corps de forme lenticulaire divisé dans son axe longitudinal.
